# EUROPÄISCHE PATENTSCHRIFT

(11) **EP 0 865 545 B1**
(45) Veröffentlichungstag und Bekanntmachung des Hinweises auf die Patenterteilung: **23.08.2000**
(21) Anmeldenummer: 96942361.5
(22) Anmeldetag: 05.12.1996
(51) Int. Cl.: E03D 9/02, B65D 51/28

(54) **VERKAUFSEINHEIT, BESTEHEND AUS EINEM WC-KÖRBCHEN UND EINER NACHFÜLLFLASCHE**
CONSUMER ARTICLE COMPRISING A WC BASKET UNIT AND RE-FILL BOTTLE
ARTICLE DE CONSOMMATION COMPOSE D'UNE CORBEILLE WC ET D'UNE RECHARGE

(30) Priorität: 14.12.1995 DE 19546734
(43) Veröffentlichungstag der Anmeldung: 23.09.1998
(73) Patentinhaber: Henkel Kommanditgesellschaft auf Aktien, 40589 Düsseldorf-Holthausen (DE)
(72) Erfinder: TÜRK, Erich, D-40764 Langenfeld (DE); MÜHLHAUSEN, Georg, D-40597 Düsseldorf (DE)
(74) Vertreter: Wilk, Hans-Christof, Dr.
(86) Internationale Anmeldenummer: EP9605445
(87) Internationale Veröffentlichungsnummer: WO9721882

(56) Entgegenhaltungen:
- EP-A- 0 201 376
- DE-A- 3 419 169

## Beschreibung

Die Erfindung betrifft eine Verkaufseinheit, die aus einem WC-Körbchen und einer für das WC-Körbchen vorgesehenen Nachfüllflasche mit einer Verschlußkappe besteht. Das WC-Körbchen weist einen im Toilettenbecken anzuordnenden Behälter und eine sich vom Behälter nach außen hin erstreckende Halterung zum Befestigen am Beckenrand auf.

Zur selbsttätigen Reinigung von Toilettenschüsseln ist es bekannt, Wirkstoffzubereitungen in einem Behälter am Innenrand der Toilettenschüssel anzubringen. Bei jedem Spülvorgang löst sich ein Teil des im Behälter befindlichen Wirkstoffs im Spülwasser und wird zusammen mit dem Wasser in der Schüssel verteilt. Zusätzlich verbleibt ein Teil des gelösten Wirkstoffs im Siphon und sorgt auch dort für eine Reinigung.

Das WC-Körbchen der eingangs genannten Verkaufseinheit ist für flüssige bis gelförmige Wirkstoffzubereitungen vorgesehen. Einzelheiten zu diesem Körbchen und dessen Wirkungsweise werden im einzelnen in der deutschen Patentschrift DE 195 20 145 A1 beschrieben. Auf die in dieser Patentschrift genannten Einzelheiten wird zum Zwecke der Offenbarung ausdrücklich verwiesen. Nach dem Verbrauch der im Körbchen enthaltenem Wirkstoffzubereitung kann das Körbchen über eine spezielle Öffnung aus einer Nachfüllflasche wieder aufgefüllt werden.

Der Behälter des WC-Körbchens hat im wesentlichen eine Doppelkegelform. Beide Kegel sind über ein hohlzylindrisches Mittelteil stoffschlüssig miteinander verbunden. An diesem Mittelteil ist eine Halteklammer zum Befestigen am Beckenrand der Toilette angebracht.

Da die flüssige bis gelförmige Wirkstoffzubereitung auf das nachfüllbare WC-Körbchen genau abgestimmt ist, werden das WC-Körbchen und die Nachfüllflasche vorzugsweise in einer Verkaufseinheit zusammengefaßt angeboten.

Bei ähnlichen Verkaufseinheiten aus einem Behälter und einer Nachfüllflasche, wie z.B. aus EP-A-0,201,376, ist es bekannt, den Behälter entsprechend zu verändern, damit er fest, aber lösbar mit der Flasche verbunden, zum Beispiel aufgesteckt, werden kann und auf diese Weise mit der Flasche eine Verkaufseinheit bildet. Zum Verbinden von Behälter und Nachfüllflasche ist es außerdem bekannt, besondere Verbindungsmittel, zum Beispiel Papier-, Klebestreifen oder Kordeln, usw. vorzusehen. Eine weitere bekannte Möglichkeit zum Verbinden von Behälter und Nachfüllflasche besteht in einer gesonderten Verkaufsverpackung, in welcher beide Teile einliegen. Schließlich ist es auch noch bekannt, beide Teile, die Nachfüllflasche und den Behälter, auf einer gemeinsamen Kartonkarte anzubringen.

Aus ökologischen Gründen und zur Einsparung von Kosten ist es jedoch wünschenswert, eine Verkaufseinheit aus dem Behälter und der Nachfüllflasche zu bilden, ohne daß zusätzliches Verpackungsmaterial verwendet werden muß. Zusätzlich wird angestrebt, daß die Verkaufseinheit ein ansprechendes ästhetisches Aussehen bietet. Schließlich soll eine Verkaufseinheit ohne größere Änderungen am WC-Behälter geschaffen werden, um den Gebrauchswert des WC-Körbchens durch solche Änderungen nicht zu beeinträchtigen.

Zur Befestigung von Dosierem oder Ausgießhilfen sind eine Reihe von Vorschlägen bekannt. So werden in der DE 29 09 449 A1 und der DE 43 39 889 C1 Vertiefungen im Flaschenmantel mit Rastnasen bzw. im Verschlußdeckel angebrachte Rastelemente für ein relativ kleines Ausgießröhrchen vorgeschlagen.

Für größere Zubehörteile ist diese Lösung jedoch nicht geeignet. In diesem Fall, zum Beispiel zum Befestigen von Dosierspeichern für flüssige Waschmittel, ist es bekannt, diesen Dosierspeicher auf den Verschluß eines Nachfüllbehälters aufzusetzen und dazu entweder eine entsprechend große Vertiefung innerhalb der Außenwand des Dosierspeichers oder einzelne elastisch einwärtsbiegbare Zungen an der Öffnung des Dosierspeichers (DE 38 04 666 C1) vorzusehen, so daß eine Rastverbindung mit der Verschlußkappe erreicht wird. Diese bekannten Verbindungsmöglichkeiten erfordern jedoch relativ große Eingriffe in die Form und Funktion des auf die Flasche aufgesetzten Zubehörs und einen dementsprechend großen Aufwand.

Der Erfindung liegt daher die Aufgabe zugrunde, auf eine wenig aufwendige Weise eine optisch ansprechende Verkaufseinheit der eingangs genannten Art ohne zusätzliche Verbindungsmittel zwischen WC-Körbchen und Nachfüllflasche zu entwickeln, wobei trotz der sich weit nach außen hin erstreckenden Halterung des WC-Körbchens eine platzsparende, kompakte Verkaufseinheit angestrebt wird.

Diese Aufgabe wird erfindungsgemäß dadurch gelöst, daß der Behälter auf der Oberseite der Verschlußkappe aufliegt und dort mittels eines in eine entsprechende Vertiefung einliegenden Vorsprungs lösbar mit der Kappe verbunden ist und daß eine lösbare Rastverbindung zwischen der Halterung und der Nachfüllflasche, insbesondere der Verschlußkappe, vorgesehen ist.

In einer vorteilhaften Ausgestaltung der Erfindung ist die Oberseite der Verschlußkappe entgegengesetzt zur Wand des Behälters geformt, so daß der Behälter flächig auf der Verschlußkappe aufliegt. Auf diese Weise wird zum einen eine besonders haltbare Verbindung zwischen dem Behälter und der Nachfüllflasche und zum anderen ein optisch ansprechendes Aussehen der gesamten Verkaufseinheit erreicht.

Der Gebrauchswert des WC-Körbchens wird praktisch nicht beeinträchtigt, wenn der Vorsprung an der Verschlußkappe und die entsprechende Vertiefung an der Behälterwand vorgesehen sind.

Die zum erleichterten Entleeren im Fall der gelartigen Wirkstoffzubereitung auf den Kopf gestellte Flasche zeigt trotz des auf der Oberseite der Verschlußkappe angebrachten Vorsprungs eine hohe Standsicherheit, wenn dieser Vorsprung nicht über die sich am weitesten nach oben erstreckenden Bereiche der Kappe hinausragt.

Eine besonders sichere Befestigung des WC-Körbchens an der Nachfüllflasche und eine sehr kompakte Verkaufseinheit werden durch eine Nut an der Seitenwand der Verschlußkappe erreicht, in der die Halterung zumindest teilweise einliegt. Dabei ist es vorteilhaft, wenn eine oder mehrere Rastnasen an der Innenseite der Nut zur lösbaren Befestigung der Halterung angebracht sind.

Im folgenden wird ein Ausführungsbeispiel der Erfindung anhand von Zeichnungen näher beschrieben. Es zeigen
- Figur 1: einen Schnitt durch den oberen Teil einer Verkaufseinheit gemäß der Erfindung, nämlich einer Nachfüllflasche mit aufgesetztem WC-Körbchen,
- Figur 2: eine teilweise geschnittene Seitenansicht aus einer senkrecht zur Blickrichtung von Figur 1 liegenden Richtung und
- Figur 3: eine Ansicht entsprechend Figur 1 im Zustand vor dem Einrasten des WC-Körbchens.

In allen Zeichnungen haben gleiche Bezugszeichen die gleiche Bedeutung und werden daher gegebenenfalls nur einmal erläutert.

Auf die Verschlußkappe 1 einer Nachfüllflasche 2 ist ein aus einem Behälter 3 und einer Halterung 4 bestehendes WC-Körbchen aufgesetzt, wie aus Figur 1 ersichtlich ist. Das doppelkegelförmige, ein zylindrisches Mittelteil 5 aufweisende Körbchen (Figur 2) liegt mit seinem Mittelteil flächig auf der Oberseite 6 der Verschlußkappe 1 auf. Die flächige Auflage wird durch die Muldenform der Oberseite 6 der Verschlußkappe 1 erreicht.

Zur Sicherung des Behälters 3 gegen ein Verschieben auf der Oberseite 6 der Verschlußkappe ragt ein länglicher Vorsprung 7 aus der Oberseite 6 der Verschlußkappe 1 heraus. Der Vorsprung 7 greift in eine entsprechende Vertiefung 8 im Mittelteil 5 des Behälters 3 ein. In den Figuren 1 und 3 ist die kurze Seite dieses Vorsprungs 7 zu erkennen, der sich bei einem Zeichenmaßstab von etwa 2 : 1 in die Zeichenebene hinein um etwa 0,5 bis 1 cm erstreckt. Die Vertiefung 8 hat eine entsprechende Größe.

Zur weiteren Sicherung der Verbindung zwischen dem WC-Körbchen und der Nachfüllflasche ist eine Nut 9 in die Seitenwand der Verschlußkappe 1 eingeformt. An jeder Seitenwand der Nut 9 ist jeweils eine Rastnase 10 angeordnet. Ein Teil der Halterung 4 liegt in dieser Nut 9 ein und wird von den Rastnasen 10 an den Seitenwänden der Nut 9 lösbar, aber sicher gehalten.

Zum Aufsetzen des WC-Behälters auf die Nachfüllflasche kann entsprechend Figur 3 vorgegangen werden. Zunächst wird der Behälter 3 mit in horizontaler Richtung liegender Halterung 4 auf die Oberseite 6 der Verschlußkappe 1 aufgesetzt. Eine Drehbewegung entsprechend dem Pfeil 11 um die Längsachse des WC-Körbchens bringt das Mittelteil 5 sowie die Halterung 4 in die in Figur 1 gezeigte Lage, in der der Vorsprung 7 in die Vertiefung 8 und die Halterung 4 in die Rastnasen 10 einrastet.

## Patentansprüche

1. Verkaufseinheit, bestehend aus einem WC-Körbchen, das einen im Toilettenbecken anzuordnenden Behälter (3) und eine sich vom Behälter (3) nach außen hin erstreckende Halterung (4) zum Befestigen am Beckenrand aufweist, und einer für das WC-Körbchen vorgesehenen Nachfüllflasche (2) mit einer Verschlußkappe (1),
**dadurch gekennzeichnet,**
daß der Behälter (3) auf der Oberseite (6) der Verschlußkappe (1) aufliegt und dort mittels eines in eine entsprechende Vertiefung (8) einliegenden Vorsprungs (7) lösbar mit der Kappe (1) verbunden ist und daß eine lösbare Rastverbindung (10) zwischen der Halterung (4) und der Nachfüllflasche (2), insbesondere dessen Verschlußkappe (1), vorgesehen ist.

2. Verkaufseinheit nach dem vorhergehenden Anspruch,
**dadurch gekennzeichnet,**
daß die Oberseite (6) der Verschlußkappe (1) entgegengesetzt zur Wand des Behälters (3) geformt ist, so daß der Behälter (3) flächig auf der Verschlußkappe (1) aufliegt.

3. Verkaufseinheit nach einem der vorhergehenden Ansprüche,
**dadurch gekennzeichnet,**
daß der Vorsprung (7) an der Verschlußkappe (1) und die entsprechende Vertiefung (8) an der Behälterwand vorgesehen sind.

4. Verkaufseinheit nach dem vorhergehenden Anspruch,
**dadurch gekennzeichnet,**
daß der Vorsprung (7) nicht über die sich am weitestens nach oben erstreckenden Bereiche der Verschlußkappe (1) hinausragt.

5. Verkaufseinheit nach einem der vorhergehenden Ansprüche,
**gekennzeichnet durch**
eine Nut (9) an der Seitenwand der Verschlußkappe (1), in der die Halterung (4) zumindest teilweise einliegt.

6. Verkaufseinheit nach dem vorhergehenden Anspruch,
**gekennzeichnet durch**
eine oder mehrere Rastnasen (10) an der Innenseite der Nut (9) zur lösbaren Befestigung der Halterung (4).

## Claims

1. A retail unit consisting of a lavatory basket, which comprises a container (3) designed to be arranged in the lavatory bowl and a holder (4) extending outwards from the container (3) for fixing to the rim of the lavatory bowl, and of a refill bottle (2) with a closure cap (1) intended for the lavatory basket, characterized in that the container (3) rests on the upper side (6) of the closure cap (1) where it is releasably connected to the cap (1) by means of a projection (7) designed to engage in a corresponding recess (8) and in that a releasable securing connection (10) is provided between the holder (4) and the refill bottle (2), more particularly the closure cap (1).

2. A retail unit as claimed in the preceding claim, characterized in that the upper side (6) of the closure cap (1) is shaped oppositely to the wall of the container (3) so that the container (3) rests flush on the closure cap (1).

3. A retail unit as claimed in the preceding claim, characterized in that the projection (7) is provided on the closure cap (1) and the corresponding recess (8) is formed in the container wall.

4. A retail unit as claimed in the preceding claim, characterized in that the projection (7) does not protrude beyond those parts of the closure cap (1) which extend furthest upwards.

5. A retail unit as claimed in the preceding claim, characterized by a groove (9) in the side wall of the closure cap (1) in which the holder (4) at least partly engages.

6. A retail unit as claimed in the preceding claim, characterized by one or more stop lugs (10) on the inside of the groove (9) for releasably securing the holder (4).

## Revendications

1. Unité de vente, constituée d'une corbeille WC, qui présente un récipient (3) à disposer dans la cuvette de WC et un support (4) s'étendant du récipient (3) vers l'extérieur pour fixation au bord de la cuvette, et d'une recharge (2) prévue pour la corbeille WC avec un capuchon de fermeture (1), caractérisée en ce que le récipient (3) repose sur la face supérieure (6) du capuchon de fermeture (1) et y est relié de manière amovible au capuchon à l'aide d'un prolongement (7) reposant dans un renfoncement (8) correspondant et en ce qu'une liaison amovible de verrouillage (10) est prévue entre le support (4) et la recharge (2), en particulier son capuchon de fermeture (1).

2. Unité de vente suivant la revendication précédente, caractérisée en ce que la face supérieure (6) du capuchon de fermeture (1) est de forme épousant la paroi du récipient (3), de sorte que le récipient (3) repose par toute sa surface sur le capuchon de fermeture (1).

3. Unité de vente suivant l'une des revendications précédentes, caractérisée en ce que le prolongement (7) est prévu au capuchon de fermeture (1) et le renfoncement (8) correspondant à la paroi du récipient.

4. Unité de vente suivant l'une des revendications précédentes, caractérisée en ce que le prolongement (7) ne dépasse les zones du capuchon de fermeture (1) s'étendant le plus vers le haut.

5. Unité de vente suivant l'une des revendications précédentes, caractérisée par une rainure (9) à la paroi latérale du capuchon de fermeture (1), dans laquelle le support (4) repose au moins partiellement.

6. Unité de vente suivant l'une des revendications précédentes, caractérisée par une ou plusieurs languettes de verrouillage (10) disposées du côté intérieur de la rainure (9) pour assurer une fixation amovible du support (4).
